# EUROPÄISCHE PATENTSCHRIFT

(11) **EP 2 271 175 B1**
(45) Veröffentlichungstag und Bekanntmachung des Hinweises auf die Patenterteilung: **26.12.2012**
(21) Anmeldenummer: 10178369.4
(22) Anmeldetag: 24.10.2003
(51) Int. Cl.: H05B 6/06

(54) **Verfahren und Vorrichtung zur thermischen Überwachung eines induktiv erwärmbaren Gargefässes**
Method and device of thermal monitoring of inductive heatable cooking vessel
Procédé et dispositif de surveillance thermique d'un ustensile de cuisson chauffable inductivement

(30) Priorität: 15.11.2002 DE 10253198
(43) Veröffentlichungstag der Anmeldung: 05.01.2011
(62) Teilanmeldung aus: 03024314.1
(73) Patentinhaber: Electrolux Home Products Corporation N.V., 1130 Brussel (BE)
(72) Erfinder: Andersson, Martin, 14755 Tumba (SE)
(74) Vertreter: Baumgartl, Gerhard Willi

(56) Entgegenhaltungen:
- EP-A- 0 806 887
- DE-A1- 10 122 427
- DE-C1- 19 906 115
- US-A- 3 781 506
- US-A- 5 477 035
- US-B1- 6 469 282

## Beschreibung

Die Erfindung betrifft ein Verfahren und eine Vorrichtung zur thermischen Überwachung eines induktiv erwärmbaren Gargefäßes.

Induktionskochflächen besitzen Glaskeramikflächen zur Aufnahme der Gargefäße und darunter angeordnete Induktionsspulen zu deren Erhitzung. Den Induktionsspulen wird ein Wechselstrom im Frequenzbereich von ca. 15 kHz bis 80 KHz, insbesondere ca. 20 kHz bis 60 kHz zugeführt. Die hierdurch entstehenden Wechselfelder erzeugen in ferromagnetischen Böden der Gargefäße Wirbelströme, die zu Wärmeentwicklung führen. Deren Überwachung erfolgt durch Sensorsysteme, die aufwendig und/oder träge sind.

US 3,781,506 betrifft eine Induktionskochvorrichtung, die ausgestattet ist, um die Temperatur des Kochgeschirrs zu messen und einzustellen. Beschrieben sind ein Temperaturkontrollschaltkreis und eine kontaktlose Methode zum Messen der Temperatur eines induktiv erhitzten Objekts basierend auf dem Erkennen von elektrischen Parametern des Leistungsschaltkreises, der die Induktionsheizspule mit Energie versorgt.

US 5,477,035 betrifft eine Heiztemperaturregelmethode bei Hochfrequenzinduktionsheizgeräten und eine Vorrichtung zur Hochfrequenzinduktionsheizungstemperaturregelung, insbesondere eine Regelmethode und eine Vorrichtung, die dafür geeignet ist, eine Heiztemperatur bei einem zu heizenden Objekt genau zu regeln, wenn eine Hochfrequenzinduktionsheizspule verwendet wird, um mittels Hochfrequenzinduktion das Objekt zu heizen.

EP 0 806 887 A1 betrifft ein Verfahren zum Erkennen des Kochpunktes von Kochgut in einem auf einem Kochfeld aufgestellten Behälter mit Hilfe von wenigstens einem dem Kochfeld zugeordneten Temperaturfühler, bei dem der zeitliche Verlauf der Temperatur des wenigstens einen Temperaturfühlers verfolgt wird und als Kochpunkt ein Wendepunkt in diesem Temperaturverlauf erkannt wird.

DE 101 22 427 A1 betrifft ein Verfahren zur Begrenzung und/oder Steuerung der Oberflächentemperatur eines über eine Energiequelle beheizten, mit einem Temperaturbegrenzer versehenen Kochfelds, insbesondere eines Kochfelds mit einer Glaskeramikkochfläche, wobei die Schalttemperatur des Temperaturbegrenzers entsprechend einem vorgegebenen Schalttemperatur-Zeit-Profil während des Kochvorgangs verändert wird.

DE 199 06 115 C1 betrifft ein Verfahren zum Erkennen des Leerkochens von Geschirr bei Kochfeldern mit einer Glaskeramik-Kochfläche, die mindestens eine Kochzone aufweist, welcher ein Heizkörper zugeordnet ist, dessen Energiezufuhr über Regel- und Steuerorgane eingestellt wird, und in welcher die Temperatur oder eine davon abgeleitete Größe als Signal (Temperatursignal) betrieblich erfasst und mittels eines Schutztemperaturbegrenzers mit einstellbarer Abschalttemperatur begrenzt wird.

Der Erfindung liegt die Aufgabe zugrunde, ein Verfahren und eine Vorrichtung zur thermischen Überwachung eines induktiv erwärmbaren Gargefäßes zu schaffen, die einfach und trägheitsarm arbeiten.

Erfindungsgemäß wird diese Aufgabe durch die Merkmale der Ansprüche 1 und 11 gelöst. Vorteilhafte Ausbildungen ergeben sich aus den Unteransprüchen.

Verfahrensseitig erfolgt die thermische Überwachung des induktiv erwärmbaren Gargefäßes durch Überwachung der Frequenz (f) des die induktive Erwärmung bewirkenden Wechselstroms (I).

Die Vorteile sind folgende:
- Die erfindungsgemäße thermische Überwachung (beispielsweise auf Überhitzungen) ist trägheitsarm. Während es gemäß dem Stand der Technik geschehen kann, dass eine Überhitzung des Gargefäßes oder sogar Feuer auftritt, bevor die Kochzone durch eine zu langsame Überwachungslösung abgeschaltet wird, reagiert die erfindungsgemäße Lösung viel schneller, d. h., sie liefert eine schnellere Antwort.
- Die Temperatur wird erfindungsgemäß direkt im Boden des Gargefäßes nahe dem Gargut gemessen und ermittelt, während nach dem Stand der Technik eine Messung andernorts erfolgt und die Temperatur geschätzt wird.
- Es ist kein separater Übertragungskanal für Messdaten vom Gargefäß zur Kochmulde erforderlich.
- Es ist auch kein separater Sensor oder andere gesonderte Hardware erforderlich, da sie normalerweise schon in der Leistungskarte des Wechselrichters implementiert ist, d. h., die zusätzlichen Kosten sind sehr gering.

Es erfolgt die Überwachung auf sprunghafte Änderungen des Temperatur-Zeit-Verlaufs (T(t)) als Überwachung auf sprunghafte Änderungen des Frequenz-Zeit-Verlaufes (f(t)).

Es erfolgt die Überwachung auf, insbesondere absolute, Temperaturen (T) durch Zuordnung vorbestimmter Frequenzen (f) und/oder Frequenzverhältnisse (f/f-start) zu vorbestimmten Temperaturen (T) oder umgekehrt.

Entsprechend erfolgt bevorzugt die Überwachung auf das Sieden eines im Gargefäß befindlichen Gargutes und/oder auf das Leerkochen des Gargefäßes bzw. das Trockenkochen des darin befindlichen Gargutes als Überwachung des Frequenz-Zeit-Verlaufes (f(t)) auf vorbestimmte sprunghafte Änderungen oder auf vorbestimmte Änderungen oder Absolutwerte der ersten Ableitung (f'(t)) des Frequenz-Zeit-Verlaufes (f(t)).

Die Überwachung auf das Sieden erfolgt insbesondere als Überwachung
- auf eine vorbestimmte sprunghafte Änderung des Frequenz-Zeit-Verlaufes (f(t)) aus Richtung einer im wesentlichen linear abfallenden Frequenz (f) in Richtung einer im wesentlichen konstanten Frequenz (f) und/oder
- auf eine vorbestimmte Änderung der ersten Ableitung (f'(t)) des Frequenz-Zeit-Verlaufes (f(t)) aus Richtung eines negativen Wertes in Richtung eines Wertes von etwa Null und/oder
- auf einen vorbestimmten Wert der ersten Ableitung (f'(t)) des Frequenz-Zeit-Verlaufes (f(t)).

Der Wechselstrom (I) bzw. die entsprechende Leistung (P) wird insbesondere auf einen vorbestimmten Wert reduziert, wenn bei dieser Überwachung eine oder mehrere Änderungen ermittelt wurden, die mit einer oder mehreren vorbestimmten Änderungen übereinstimmen.

Die Überwachung auf das Leer- bzw. Trockenkochen erfolgt insbesondere als Überwachung
- auf eine vorbestimmte sprunghafte Änderung des Frequenz-Zeit-Verlaufes (f(t)) aus Richtung einer im wesentlichen konstanten Frequenz (f) in Richtung einer im wesentlichen linear abfallenden Frequenz (f) und/oder
- auf eine vorbestimmte Änderung der ersten Ableitung (f'(t)) des Frequenz-Zeit-Verlaufes (f(t)) aus Richtung eines Wertes von etwa Null in Richtung eines negativen Wertes und/oder
- auf einen vorbestimmten Wert der ersten Ableitung (f'(t)) des Frequenz-Zeit-Verlaufes (f(t)).

Der Wechselstrom (I) bzw. die entsprechende Leistung (P) wird insbesondere abgeschaltet, wenn bei dieser Überwachung eine oder mehrere Änderungen ermittelt wurden, die mit einer oder mehreren vorbestimmten Änderungen übereinstimmen.

Die vorbestimmte(n) sprunghafte(n) Änderung(en) des Frequenz-Zeit-Verlaufes (f(t)) liegen insbesondere im oder unmittelbar nach dem Übergang aus dem abfallenden Frequenzverlauf (f(t)) in den konstanten Frequenzverlauf (f(t)) und/oder aus dem konstanten Frequenzverlauf (f(t)) in den abfallenden Frequenzverlauf f(t).

Die Zuordnung der Frequenzen (f) und/oder Frequenzverhältnisse (f/fstart) zu den Temperaturen (T) erfolgt vorzugsweise in Abhängigkeit von vorbestimmten Eigenschaften, insbesondere Materialeigenschaften, des Gargefäßes, die insbesondere für die Nutzung vorgegeben oder vom Nutzer abgefragt werden, beispielsweise durch Vorgabe einer Auswahlliste. Die Zuordnung der Frequenzen (f) und/oder Frequenzverhältnisse (f/fstart) zu den Temperaturen (T) kann aber auch in Abhängigkeit von vorbestimmten Leistungen (P) erfolgen.

Die Temperatur des Gargefäßes wird insbesondere auf einen gewünschten Wert eingestellt bzw. auf einem gewünschten Wert gehalten, indem
- die Frequenz (f) (kontinuierlich) überwacht wird,
- der Frequenz (f) und/oder dem Frequenzverhältnis (f/f-start) in Abhängigkeit von der aktuell zugeordneten Leistung (P) und dem aktuell zugeordneten Gargefäß (kontinuierlich) eine Temperatur (T) zugeordnet wird,
- die Abweichung zwischen der zugeordneten und der gewünschten Temperatur (T) (kontinuierlich) ermittelt wird und
- entsprechend der Abweichung eine der zuordenbaren Leistungen ausgewählt wird.

Insgesamt steht damit auch ein Verfahren zur Überwachung und/oder Steuerung des Garprozesses in einem induktiv erwärmbaren Gargefäß zur Verfügung, bei dem während des Garens Temperaturen und/oder Temperaturänderungen als Frequenzen und/oder Frequenzänderungen eines die induktive Erwärmung bewirkenden Wechselstroms erfasst und ausgewertet werden, um die Temperatur des Gargefäßes zu signalisieren und/oder zu beeinflussen.

Die erfindungsgemäße Vorrichtung zur thermischen Überwachung eines induktiv erwärmbaren Gargefäßes und zur Durchführung des vorbeschriebenen Verfahrens besitzt
- erste Mittel zur Bereitstellung eines die induktive Erwärmung bewirkenden Wechselstroms,
- zweite Mittel zur Ermittlung der vom Gargefäß beeinflussten Frequenz des Wechselstroms und
- dritte Mittel zur Signalisierung oder Steuerung der Temperatur des Gargefäßes in Abhängigkeit von der Frequenz des Wechselstroms.

Die dritten Mittel weisen erste Speichermittel auf, mit denen vorbestimmte sprunghafte Änderungen von Frequenz-Zeitverläufen (f(t)) oder vorbestimmte Änderungen erster Ableitungen (f'(t)) von Frequenz-Zeit-Verläufen (f(t)) speicherbar sind, die als Referenzdaten insbesondere ein Sieden bzw. Aufkochen eines im Gargefäß befindlichen Gargutes oder ein Leerkochen des Gargefäßes bzw. ein Trockenkochen des darin befindlichen Gargutes repräsentieren.

Die dritten Mittel weisen auch zweite Speichermittel auf, mit denen vorbestimmte Frequenz-Temperatur-Verläufe (f(T)) oder Frequenzverhältnis-Temperaturverläufe (f/f-start(T)) speicherbar sind, insbesondere je Gargefäßeigenschaft oder Leistung.

Den dritten Mitteln sind insbesondere Eingabemittel zugeordnet, mit denen der Nutzer gewünschte Temperaturen und/oder Programme, insbesondere Temperaturen enthaltende Garprogramme, und/oder Leistungen und/oder Gargefäße bzw. deren Eigenschaften eingeben kann.

Schließlich weisen die dritten Mittel insbesondere Rechenmittel auf, mit denen die mit den zweiten Mitteln ermittelten Frequenzen und die mit den ersten und/oder zweiten Speichermitteln gespeicherten und die mit den Eingabemitteln eingegebenen Daten zu Wechselströmen bzw. entsprechenden Leistungen verrechenbar sind, die die Temperatur des Gargefäßes entsprechend der eingegebenen und/oder gespeicherten Daten beeinflussen.

Die Beeinflussung der Temperatur kann in deren vorbestimmter Verringerung bei ermitteltem Sieden und/oder ermitteltem Leer- bzw. Trockenkochen und/oder in deren Einstellung bzw. Aufrechterhaltung entsprechend eingegebener Nutzerdaten bestehen.

Ein erfindungsgemäßes Kochgerät weist wenigstens eine der vorbeschriebenen Vorrichtungen auf.

Die Erfindung wird nachstehend anhand eines Ausführungsbeispiels näher erläutert. In den zugehörigen Zeichnungen zeigen:
Fig. 1 das Blockschaltbild einer Vorrichtung zur Überwachung und/oder Steuerung der Temperatur in einem induktiv erwärmbaren Boden eines Gargefäßes, beispielsweise einer Pfanne, einer Friteuse oder eines Topfes,
Fig. 2 einen die induktive Erwärmung bewirkenden Wechselstrom und dessen Messung,
Fig. 3 ein Prinzip der Regelung,
Fig. 4 Frequenz-Temperatur-Kurven für unterschiedliche Leistungen,
Fig. 5 prinzipielle zeitliche Verläufe der Temperatur, der Frequenz und der ersten Ableitung der Frequenz beim Sieden eines im Gargefäß befindlichen Gargutes,
Fig. 6 prinzipielle zeitliche Verläufe der Temperatur, der Frequenz und der ersten Ableitung der Frequenz beim Leerkochen des Gargefäßes bzw. beim Trockenkochen eines im Gargefäß befindlichen Gargutes.
Fig. 7 ein Prinzip der Temperaturregelung einer Bratpfanne und dgl.

Um in einem Gargefäß oder einem Gargerät eine gewünschte Temperatur einzustellen, wird die Leistung der das Gargefäß aufnehmenden Kochzone geregelt. Hierfür ist es erforderlich, die Temperatur in dem Gargefäß zu messen. Normalerweise hat der Nutzer an leistungsgeregelten Kochzonen manuell das Leistungsniveau zu ändern, um im Gargefäß eine bestimmte Temperatur zu erhalten.

Im folgenden werden ein Verfahren und eine Vorrichtung beschrieben, um im Boden eines auf einer Induktionskochzone K stehenden Gargefäßes oder Gargerätes 8 Temperaturen T bzw. Temperaturänderungen zu messen und die Informationen zur Regelung der Leistung P der Induktionskochzone K zu nutzen, so dass automatische Kochfunktionen möglich werden.

Der Schwingkreis des Induktionsheizsystems gemäß Fig. 1 besteht aus einem Wechselrichter 5 und einer Induktionsspule 6, die unter einer ein Kochgerät bzw. Kochgeschirr 8 tragenden Oberfläche 9, beispielsweise einer Glaskeramikplatte, angeordnet ist. Der Boden des Geschirrs 8 ist ferromagnetisch ausgebildet. In ihm wird durch Wirbelströme, die durch das Magnetfeld der Induktionsspule 6 induziert werden, Wärme erzeugt. Der Oszillationsstrom (Größe und Frequenz) durch die Induktionsspule unterliegt dem Einfluss verschiedener Elemente des Schwingkreises, deren eines die Impedanz (Z=R+jωL) des Systems Induktionsspule 6/Geschirr 8 ist. Diese Impedanz Z wird beeinflusst durch die Temperatur T im Geschirrboden, insbesondere aufgrund von Änderungen der elektromagnetischen Eigenschaften des Bodenmaterials. Sie beeinflusst wiederum die Schwingungsfrequenz f des Wechselrichters 5, was schließlich zur Messung der Temperatur T im Geschirrboden genutzt wird.

Der Spulenstrom I wird mittels eines Stromwandlers 7 gemessen. Sein prinzipielles Aussehen zeigt Fig. 2. Die Schwingungsfrequenz f (20 bis 60 kHz) wird mit der gleichgerichteten Netzstromversorgung moduliert. Dieses Signal führt an eine Frequenzmess-Schaltung 3, die das Signal analysiert und die Schwingungsfrequenz f ermittelt. Die Größe der Netzspannungsversorgung wird durch eine Spannungsmessungsschaltung 10 gemessen und die Information an eine Steuerlogik 2 geführt. Die Steuerlogik enthält Regelalgorithmen A und sichert eine Filterung des Signals, falls dieses rauscht. Der Algorithmus A berechnet die geeignete Leistung P für die Kochzone K, um die gewünschte Funktonalität zu sichern, basierend auf den Informationen über die Frequenz f, die Spannungsversorgung U und die mittels Nutzerschnittstelle eingegebenen Nutzereinstellungen N (Fig. 3).

Die Betriebsfrequenz des Induktions-Wechselrichters 5 bewegt sich insbesondere im Bereich zwischen 20 und 60 kHz, abhängig vom Leistungsniveau. Die Frequenz f (d. h., die Umkehrung der Periodendauer eines Zyklus) variiert auch über die gleichgerichtete Sinuskurvenperiode (d. h., über eine Periode von 10 ms) mit etwa 10 %. Deshalb wird die Frequenz gemessen, wenn die Netzspannung ihr Maximum hat. Eine Zeitschaltung mit einer Verzögerungszeit von 5 ms, die im Nulldurchgang der Netzspannung ausgelöst wird, löst nach Ablauf der Verzögerungszeit die Frequenzmessung aus. In Fig. 2 ist die Auslösung der Zeitschaltung mit ZT und die Auslösung der Frequenzmessung mit FM gekennzeichnet, das Zeitverzögerungssignal mit ZV. Das Signal des Stromwandlers 7 wird mit einem A/D-Wandler abgetastet und in einem Speicher gespeichert (500 Abtastungen in einem Intervall von 666 ns ergeben 25-75 Abtastungen je Periode). Davon wird die Periodenzeit der Schwingungen (6-20, abhängig von der Frequenz) errechnet und davon wiederum die Mittenfrequenz. Beeinflussungen der Frequenz durch Änderungen in der Netzstromversorgung (durch die Netzstromversorgungseinrichtung 4) können durch Messung der Spannung (durch die Spannungsmesseinrichtung 10) und Verrechnung mit empirisch ermittelten Werten oder Formeln korrigiert werden. Die korrigierte und/oder unkorrigierte Frequenz wird dann in den Algorithmen benutzt, um Temperaturen zu signalisieren.

Um die Beziehung zwischen der Frequenz f und der Temperatur T zu erhalten, ist eine Kalibrierungskurve f(T) aufzunehmen bzw. zu registrieren. Dies erfolgt durch Messung der Temperatur T im Geschirrboden (mittels separater Temperatursensoren) und gleichzeitige Registrierung der Temperatur T und der Frequenz f bei einer festen Leistungseinstellung P. Die Messdaten lassen sich dann mit einer Kurvenanpassungsmethode, beispielsweise einer Polynomanpassung, an eine akzeptierte Genauigkeit anpassen. Am Ende dieses Abschnitts erhält man eine Beziehung f(T) für ein bestimmtes Geschirr. Da jedoch die Frequenz f vom Leistungsniveau P abhängt, ist all dies für die anderen zu nutzenden Leistungsniveaus zu wiederholen, um schließlich eine Beziehung f(T, P) zu haben, die in der Steuerlogik als Kalibrierungskurve (für ein bestimmtes Geschirr) gespeichert wird. Fig. 4 zeigt eine Schar abfallender f(T)-Kalibrierungskurven für Leistungen P1, P2, P3 und P4.

Wenn dieses Geschirr (Pfanne, Topf, Friteuse und dgl.) später benutzt wird, verbindet die Steuerlogik die gemessene Frequenz f mit einer Temperatur T für ein bestimmtes Leistungsniveau P. Dies macht es dann möglich, die gewünschten Funktionen entsprechend der in der Steuerlogik gespeicherten Algorithmen durchzuführen.

Dieses Verfahren erfordert eine Identifikation des benutzen Geschirrs 8.

Es gibt Unterschiede zwischen verschiedenen Pfannen/Töpfen in bezug auf das f(T, P)-Verhalten, wobei sowohl das relative Niveau als auch der Anstieg bzw. die erste Ableitung f(t) bei einer bestimmten Temperatur variieren kann.

Unter der Annahme, dass sich die Pfanne zu Beginn auf Raumtemperatur T-start befindet, der eine Startfrequenz f-start zugeordnet ist, wird der Messwert als relative Frequenz f-rel=f/f-start ausgedrückt, so dass sich die Abweichungen zwischen unterschiedlichen Pfannen aufgrund des relativen Frequenzniveaus vermeiden lassen. In jedem Fall liegt so beispielsweise der Wert f-rel für 250 °C bei ungefähr 0,83 für ein breites Register von Pfannen, die dem Nutzer bei Benutzung dieser Methode empfohlen werden kann.

Im Folgenden werden die Steuer- bzw. Regelalgorithmen A beschrieben.

Um ein Sieden bzw. Aufkochen zu erkennen, ist es nicht notwendig, den absoluten Wert der Temperatur T zu kennen, d. h., eine Beziehung zwischen der Frequenz f und der Temperatur T zu haben. Der Steuer- bzw. Regelalgorithmus A überwacht die Änderung des Frequenzverlaufs f(t) über der Zeit t (Fig. 5). Wenn sich die erste Ableitung f'(t) von einem negativen Wert her zu etwa Null hin verändert, hat der Topfboden eine konstante Temperatur erreicht, so dass sich daraus die Zeit t, zu der das Gargut siedet bzw. aufkocht, ableiten lässt. In diesem Fall wird die Leistung P bzw. der Strom I in der Induktionsspule 6 auf einen vorbestimmten Wert reduziert. Unbeschadet dessen zeigt Fig. 5, dass einem Temperaturverlauf T(t), der im Bereich des Siedepunktes seinen zuvor etwa linear ansteigenden in einen danach etwa konstant bleibenden Verlauf ändert, ein Frequenzverlauf f(t), der im Bereich des Siedepunktes seinen zuvor etwa linear abfallenden in einen danach etwa konstant bleibenden Verlauf ändert, zuordenbar ist und umgekehrt.

Während des Leer- bzw. Trockenkochens (Fig. 6) tritt ein Abfall der Frequenz f auf, wenn beispielsweise Wasser aus dem Topf entwichen ist. Dies kann als plötzlicher Abfall bzw. eine plötzliche Änderung der ersten Ableitung f'(t) oder als bestimmter Wert der ersten Ableitung f'(t) erkannt werden, entsprechend einem Temperaturanstieg in einem leeren Topf. Für langsame Trockenkochprozesse (Gargut mit geringem oder mittleren Wassergehalt) steigt die Temperatur T nicht so schnell. Dann kann das stabile Frequenzniveau während des Siedens (Kochens) als Referenzniveau genutzt werden, um eine Kalibrierung bzgl. 100 °C vorzunehmen. Wenn das Wasser entwichen ist, fällt die Frequenz, und die Leistung der Kochzone wird bei einem bestimmten relativen Wert f1 in bezug auf 100 °C abgeschaltet. Unbeschadet dessen zeigt Fig. 6, dass einem Temperaturverlauf T(t), der im Bereich des Siedepunktes seinen Verlauf aus einem zuvor etwa linear ansteigenden in einen danach etwa konstanten Verlauf und im Bereich des Leer- bzw. Trockenkochens seinen zuvor konstanten Verlauf in einen danach etwa linear ansteigenden Verlauf ändert, ein Frequenzverlauf f(t) zuordenbar ist, der im Bereich des Siedepunktes seinen zuvor etwa linear abfallenden Verlauf in einen danach etwa konstanten Verlauf und im Bereich des leer- bzw. Trockenkochens seinen zuvor etwa konstanten Verlauf in einen danach etwa linear abfallenden Verlauf ändert. Sowohl im T(t)-Verlauf als auch im f(t)-Verlauf ist das schnelle Leer- bzw. Trockenkochen mit B1 und das langsame Leer- bzw. Trockenkochen mit B2 gekennzeichnet. Im f'(t)-Verlauf gibt S die Spannweite f'(t) an, die mit dem Erhitzen eines leeren Topfes korrespondiert.

Beim Regeln der Temperatur einer Pfanne oder eines Topfes auf konstante Temperatur entsprechend einer Nutzereinstellung N (insbesondere genutzt für Bratpfannen, Braten und Frittieren in Öl) wird eine Anzahl von Leistungsniveaus benutzt. Gemäß dem zuvor Beschriebenen sind hierfür Kalibrierungskurven f(T, P) nach Fig. 4 für die zur Nutzung vorgesehenen Leistungsniveaus heranzuziehen.

Die Temperaturregelung könnte dann beispielsweise als Thermostatfunktion durchgeführt werden. Die Leistung der Kochzone kann auf zwei unterschiedliche Niveaus P-high und P-low gesetzt werden (beispielsweise P1 und P2), die mit zwei Kalibrierungskurven f(T, P-high) und f(T, P-low) verbunden sind. Die Frequenz f wird dann kontinuierlich gemessen und die Temperatur T aus den Kalibrierungskurven abgeleitet, abhängig davon, welches Leistungsniveau genutzt wird. Wenn die berechnete Temperatur T-meas größer ist als die eingestellte Temperatur T-set, wird der Kochzone die niedrigere Leistung P-low zugeführt. Ist T-meas kleiner als T-set, erhält die Kochzone die höhere Leistung P-high (Fig. 7). Auf diese Weise wird die Pfanne oder der Topf auf einem deutlich konstanten Temperaturniveau gehalten.

Insgesamt lassen sich zu Frequenzen und/oder Frequenzverhältnissen und/oder Frequenzänderungen und/oder Frequenzverläufen und/oder deren ersten Ableitungen Temperaturen und/oder Temperaturverhältnisse und/oder Temperaturänderungen und/oder Temperaturverläufe und/oder deren erste Ableitungen zuordnen und/umgekehrt.

Dem Nutzer stehen so auf erfindungsgemäße Weise Geräteeigenschaften zur Verfügung, die sowohl die Funktionalität als auch die Sicherheit positiv beeinflussen. Diese Merkmale sind allgemein:
- Siedeerkennung:
   Die Leistung wird trägheitsarm auf ein vorbestimmtes Niveau reduziert oder abgeschaltet, wenn der Inhalt des Gargefäßes siedet bzw.
   aufkocht. Die schnelle Siedeerkennung arbeitet auch als Überkochschutz.
- Leer- bzw. Trockenkocherkennung:
   Die Leistung wird trägheitsarm abgeschaltet, wenn das Wasser aus dem Gargefäß entwichen und/oder die Temperatur des Gargefäßes zu hoch ist. Feuer und Gefäßschäden werden vermieden.
- Temperaturregelung:
   Die Temperatur wird trägheitsarm auf einem einmal eingestellten konstanten Temperaturniveau gehalten, ohne dass der Nutzer nach der ersten Einstellung manuell eingreifen muss. Dies lässt sich insbesondere nutzen, um
      - eine stabile Temperatur für das Braten zu erhalten,
      - eine stabile Temperatur während des Frittierens in Öl (bei beispielsweise etwa 180 °C) zu erhalten, was auch als Überhitzungsschutz wirkt, und
      - die Temperatur auf niedrigeren Niveaus zu begrenzen, um ein Anbrennen und Ankleben am Gefäßboden zu vermeiden.

## Patentansprüche

1. Verfahren zur thermischen Überwachung eines induktiv erwärmbaren Gargefäßes durch Überwachung der vom Gargefäß beeinflussten Frequenz (f) des die induktive Erwärmung bewirkenden Wechselstroms (I),
a) bei dem die Überwachung auf Temperaturen (T) durch Zuordnung vorbestimmter Frequenzen (f) oder Frequenzverhältnisse (f/f-start) zu vorbestimmten Temperaturen (T) erfolgt oder umgekehrt,
**dadurch gekennzeichnet, dass**
b) die Überwachung auf sprunghafte Änderungen des Temperatur-Zeit-Verlaufs (T(t)) als Überwachung auf sprunghafte Änderungen des Frequenz-Zeit-Verlaufes (f(t)) erfolgt und
c) die Frequenz (f) gemessen wird, wenn die Netzspannung ihr Maximum hat.

2. Verfahren nach Anspruch 1, bei dem
a) die Überwachung auf das Sieden bzw. Aufkochen eines im Gargefäß befindlichen Gargutes oder auf das Leerkochen des Gargefäßes bzw. das Trockenkochen des darin befindlichen Gargutes als Überwachung auf vorbestimmte sprunghafte Änderungen des Frequenz-Zeit-Verlaufes (f(t)) oder auf vorbestimmte Änderungen oder Absolutwerte der ersten Ableitung (f'(t)) des Frequenz-Zeit-Verlaufes (f(t)) erfolgt.

3. Verfahren nach Anspruch 2, bei dem
a) die Überwachung auf das Sieden bzw. Aufkochen als Überwachung auf eine vorbestimmte sprunghafte Änderung des Frequenz-Zeit-Verlaufes (f(t)) aus Richtung einer linear abfallenden Frequenz (f) in Richtung einer konstanten Frequenz (f) oder auf eine vorbestimmte Änderung der ersten Ableitung (f'(t)) des Frequenz-Zeit-Verlaufes (f(t)) aus Richtung eines negativen Wertes in Richtung eines Wertes von Null oder auf einen vorbestimmten Wert der ersten Ableitung (f'(t)) des Frequenz-Zeit-Verlaufes (f(t)) erfolgt, oder bei dem
b) die Überwachung auf das Leer- bzw. Trockenkochen als Überwachung auf eine vorbestimmte sprunghafte Änderung des Frequenz-Zeit-Verlaufes (f(t)) aus Richtung einer konstanten Frequenz (f) in Richtung einer linear abfallenden Frequenz (f) oder auf eine vorbestimmte Änderung der ersten Ableitung (f'(t)) des Frequenz-Zeit-Verlaufes (f(t)) aus Richtung eines Wertes von Null in Richtung eines negativen Wertes oder auf einen vorbestimmten Wert der ersten Ableitung (f'(t)) des Frequenz-Zeit-Verlaufes (f(t)) erfolgt.

4. Verfahren nach Anspruch 2 oder Anspruch 3, bei dem die vorbestimmte(n) sprunghafte(n) Änderung(en) des Frequenz-Zeit-Verlaufes (f(t)) im oder unmittelbar nach dem Übergang aus dem abfallenden Frequenzverlauf (f(t)) in den konstanten Frequenzverlauf (f(t)) oder aus dem konstanten Frequenzverlauf (f(t)) in den abfallenden Frequenzverlauf f(t) liegen.

5. Verfahren nach einem der Ansprüche 2 bis 4, bei dem der Wechselstrom (I) bzw. die entsprechende Leistung (P) auf einen vorbestimmten Wert reduziert, insbesondere abgeschaltet, wird, wenn bei der Überwachung eine oder mehrere Änderungen ermittelt wurden, die mit einer oder mehreren vorbestimmten Änderungen übereinstimmen.

6. Verfahren nach einem der vorhergehenden Ansprüche,
bei dem die Zuordnung der Frequenzen (f) oder Frequenzverhältnisse (f/f-start) zu den Temperaturen (T) in Abhängigkeit von vorbestimmten Eigenschaften, insbesondere Materialeigenschaften, des Gargefäßes, die insbesondere für die Nutzung vorgegeben oder vom Nutzer abgefragt werden, erfolgt oder bei dem die Zuordnung der Frequenzen (f) oder Frequenzverhältnisse (f/f-start) zu den Temperaturen (T) in Abhängigkeit von vorbestimmten Leistungen (P) erfolgt.

7. Verfahren nach einem der vorhergehenden Ansprüche,
bei dem unter der Annahme, dass sich das Gargefäß zu Beginn auf Raumtemperatur (T-start) befindet, der eine Startfrequenz (f-start) zugeordnet ist, der Messwert als relative Frequenz (f-rel) als Quotient (f/f-start) der Frequenz (f) und der Startfrequenz (f-start) ausgedrückt wird,
wobei sich insbesondere die Abweichungen zwischen unterschiedlichen Gargefäßen aufgrund des relativen Frequenzniveaus vermeiden lassen, wobei insbesondere der Wert der relativen Frequenz (f-rel) für 250 °C bei ungefähr 0,83 für ein breites Register von Gargefäßen liegt, die dem Nutzer bei Benutzung dieser Methode empfohlen werden kann,
oder wobei insbesondere die Eigenschaften des Gargefäßes für die Nutzung vorgegeben oder vom Nutzer abgefragt werden.

8. Verfahren nach einem der vorhergehenden Ansprüche, bei dem die Temperatur des Gargefäßes auf einen gewünschten Wert eingestellt bzw. auf einem gewünschten Wert gehalten wird, indem
- die Frequenz (f) kontinuierlich überwacht wird,
- der Frequenz (f) oder dem Frequenzverhältnis (f/f-start) in Abhängigkeit von der aktuell zugeordneten Leistung (P) und dem aktuell zugeordneten Gargefäß kontinuierlich eine Temperatur (T) zugeordnet wird,
- die Abweichung zwischen der zugeordneten und der gewünschten Temperatur (T) kontinuierlich ermittelt wird und
- entsprechend der Abweichung eine der zuordenbaren Leistungen ausgewählt wird.

9. Verfahren nach einem der vorhergehenden Ansprüche mit wenigstens einem der folgenden weiteren Merkmale:
- die Temperatur wird direkt im Boden des Gargefäßes nahe dem Gargut gemessen und ermittelt,
- es ist kein separater Übertragungskanal für Messdaten vom Gargefäß zur Kochmulde vorgesehen,
- das Verfahren wird zur Überwachung oder Steuerung des Garprozesses in einem induktiv erwärmbaren Gargefäß verwendet, bei dem während des Garens Temperaturen oder Temperaturänderungen als Frequenzen oder Frequenzänderungen eines die induktive Erwärmung bewirkenden Wechselstroms erfasst und ausgewertet werden, um die Temperatur des Gargefäßes zu signalisieren oder zu beeinflussen,
- der Spulenstrom (I) wird mittels eines Stromwandlers 7 gemessen, wobei die Schwingungsfrequenz (f) von typischerweise 20 bis 60 kHz mit der gleichgerichteten Netzstromversorgung moduliert wird und dieses Signal an eine Frequenzmess-Schaltung (3) führt, die das Signal analysiert und die Schwingungsfrequenz (f) ermittelt,
- die Betriebsfrequenz des Induktions-Wechselrichters 5 bewegt sich insbesondere im Bereich zwischen 20 und 60 kHz, abhängig vom Leistungsniveau und die Frequenz f (d. h., die Umkehrung der Periodendauer eines Zyklus) variiert auch über die gleichgerichtete Sinuskurvenperiode,
- für langsame Trockenkochprozesse (Gargut mit geringem oder mittleren Wassergehalt) steigt die Temperatur (T) nicht so schnell und es wird das stabile Frequenzniveau während des Siedens (Kochens) als Referenzniveau genutzt, um eine Kalibrierung bzgl. 100 °C vorzunehmen, und, wenn das Wasser entwichen ist, fällt die Frequenz, und die Leistung der Kochzone wird bei einem bestimmten relativen Wert (f1) in Bezug auf 100 °C abgeschaltet,
- beim Regeln der Temperatur einer Pfanne oder eines Topfes auf konstante Temperatur entsprechend einer Nutzereinstellung N (insbesondere genutzt für Bratpfannen, Braten und Frittieren in Öl) wird eine Anzahl von Leistungsniveaus benutzt und werden hierfür Kalibrierungskurven f(T, P) für die zur Nutzung vorgesehenen Leistungsniveaus herangezogen.

10. Verfahren nach einem der vorhergehenden Ansprüche mit wenigstens einem der folgenden weiteren Merkmale:
- zu Frequenzen oder Frequenzverhältnissen oder Frequenzänderungen oder Frequenzverläufen oder deren ersten Ableitungen werden Temperaturen oder Temperaturverhältnisse oder Temperaturänderungen oder Temperaturverläufe oder deren erste Ableitungen zugeordnet oder umgekehrt
- Siedeerkennung: Die Leistung wird trägheitsarm auf ein vorbestimmtes Niveau reduziert oder abgeschaltet, wenn der Inhalt des Gargefäßes siedet bzw. aufkocht. Die schnelle Siedeerkennung arbeitet auch als Überkochschutz.
- Leer- bzw. Trockenkocherkennung: Die Leistung wird trägheitsarm abgeschaltet, wenn das Wasser aus dem Gargefäß entwichen oder die Temperatur des Gargefäßes zu hoch ist. Feuer und Gefäßschäden werden vermieden.

11. Vorrichtung zur thermischen Überwachung eines induktiv erwärmbaren Gargefäßes und zur Durchführung des Verfahrens nach einem der Ansprüche 1 bis 10, mit
a) ersten Mitteln (4, 5) zur Bereitstellung eines die induktive Erwärmung bewirkenden Wechselstroms (I),
b) zweiten Mitteln (3) zur Ermittlung der vom Gargefäß (8) beeinflussten Frequenz (f) des Wechselstroms (I) und
c) dritten Mitteln (2) zur Signalisierung oder Steuerung der Temperatur (T) des Gargefäßes (8) in Abhängigkeit von der Frequenz (f) des Wechselstroms (I),
**dadurch gekennzeichnet, dass**
d) die dritten Mittel (2) erste Speichermittel aufweisen, mit denen vorbestimmte sprunghafte Änderungen von Frequenz-Zeitverläufen (f(t)) oder vorbestimmte Änderungen erster Ableitungen (f'(t)) von Frequenz-Zeit-Verläufen (f(t)) speicherbar sind, die als Referenzdaten insbesondere ein Sieden bzw. Aufkochen eines im Gargefäß (8) befindlichen Gargutes oder ein Leerkochen des Gargefäßes (8) bzw. ein Trockenkochen des darin befindlichen Gargutes repräsentieren, und dass
e) die dritten Mittel (2) zweite Speichermittel aufweisen, mit denen vorbestimmte Frequenz-Temperatur-Verläufe (f(T)) oder Frequenzverhältnis-Temperaturverläufe (f/f-start(T)) speicherbar sind, insbesondere je Gargefäßeigenschaft oder Leistung.

12. Vorrichtung nach Anspruch 11, bei der den dritten Mitteln (2) Eingabemittel (1) zugeordnet sind, mit denen der Nutzer gewünschte Temperaturen (T) oder Programme, insbesondere Temperaturen (T) enthaltende Garprogramme, oder Leistungen (P) oder Gargefäße (8) bzw. deren Eigenschaften eingeben kann.

13. Vorrichtung nach Anspruch 11 oder Anspruch 12, bei der die dritten Mittel (2) Rechenmittel aufweisen, mit denen die mit den zweiten Mitteln (3) ermittelten Frequenzen (f) und die mit den ersten und zweiten Speichermitteln gespeicherten Daten und die mit den Eingabemitteln (1) eingegebenen Daten zu Wechselströmen (I) bzw. entsprechenden Leistungen (P) verrechenbar sind, die die Temperatur (T) des Gargefäßes (8) entsprechend der eingegebenen oder gespeicherten Daten beeinflussen, wobei insbesondere die Beeinflussung der Temperatur (T) in deren vorbestimmter Verringerung bei ermitteltem Sieden oder ermitteltem Leer- bzw. Trockenkochen oder in deren Einstellung bzw. Aufrechterhaltung entsprechend eingegebener Nutzerdaten besteht.

14. Kochgerät mit wenigstens einer Vorrichtung nach einem der Ansprüche 11 bis 13.

## Claims

1. Method for thermal monitoring of an inductively heatable cooking vessel by monitoring the frequency (f), which is influenced by the cooking vessel, of the alternating current (I) effecting inductive heating,
a) in which monitoring of temperatures (T) is effected by assignment of predetermined frequencies (f) or frequency ratios (f/f start) to predetermined temperatures (T) or vice versa,
**characterised in that**
b) monitoring of rapid changes of the temperature-time curve (T(t)) is effected as monitoring of rapid changes of the frequency-time curve (f(t)) and
c) the frequency (f) is measured when the mains voltage has its maximum.

2. Method according to claim 1, in which
a) monitoring of boiling or simmering of a cooking material located in the cooking vessel or of boiling dry of the cooking vessel or cooking dry of the cooking material located therein is effected as monitoring of predetermined rapid changes of the frequency-time curve (f(t)) or of predetermined changes or absolute values of the first derivation (f'(t)) of the frequency-time curve (f(t)).

3. Method according to claim 2, in which
a) monitoring of boiling or simmering is effected as monitoring of a predetermined rapid change of the frequency-time curve (f(t)) from the direction of a linearly falling frequency (f) in the direction of a constant frequency (f) or of a predetermined change of the first derivation (f'(t)) of the frequency-time curve (f(t)) from the direction of a negative value in the direction of a value of zero or of a predetermined value of the first derivation (f'(t)) of the frequency-time curve (f(t)), or in which
b) monitoring of boiling dry or cooking dry is effected as monitoring of a predetermined rapid change of the frequency-time curve (f(t)) from the direction of a constant frequency (f) in the direction of a linearly falling frequency (f) or of a predetermined change of the first derivation (f'(t)) of the frequency-time curve (f(t)) from the direction of a value of zero in the direction of a negative value or of a predetermined value of the first derivation (f'(t)) of the frequency-time curve (f(t)).

4. Method according to claim 2 or claim 3, in which the predetermined rapid change(s) of the frequency-time curve (f(t)) lie in or directly after the transition from the falling frequency curve (f(t)) to the constant frequency curve (f(t)) or from the constant frequency curve (f(t)) to the falling frequency curve f(t).

5. Method according to one of claims 2 to 4, in which the alternating current (I) or the corresponding power (P) is reduced to a predetermined value, in particular switched off, when during monitoring, one or more changes have been established which concur with one or more predetermined changes.

6. Method according to one of the preceding claims, in which the assignment of the frequencies (f) or frequency ratios (f/f start) to the temperatures (T) is effected as a function of predetermined properties, in particular material properties, of the cooking vessel which are preset in particular for the use or retrieved by the user, or in which the assignment of the frequencies (f) or frequency ratios (f/f start) to the temperatures (T) is effected as a function of predetermined powers (P).

7. Method according to one of the preceding claims, in which assuming that the cooking vessel at the start is at room temperature (T start), to which is assigned a starting frequency (f start), the measured value is expressed as a relative frequency (f rel) as a quotient (f/f start) of the frequency (f) and of the starting frequency (f start), wherein in particular the deviations between different cooking vessels can be avoided due to the relative frequency level, wherein in particular the value of the relative frequency (f rel) for 250°C is approximately 0.83 for a broad register of cooking vessels which may be recommended to the user when using this method, or wherein in particular the properties of the cooking vessel are preset for the use or retrieved by the user.

8. Method according to one of the preceding claims, in which the temperature of the cooking vessel is set to a required value or kept at a required value, in that
- the frequency (f) is monitored continuously,
- a temperature (T) is assigned continuously to the frequency (f) or to the frequency ratio (f/f start) as a function of the currently assigned power (P) and the currently assigned cooking vessel,
- the deviation between the assigned and the required temperature (T) is established continuously and
- according to the deviation, one of the assignable powers is selected.

9. Method according to one of the preceding claims having at least one of the following further features:
- the temperature is measured and established directly in the base of the cooking vessel close to the cooking material,
- a separate transmission channel for measured data from the cooking vessel to the cooking hob is not provided,
- the method is used to monitor or control the cooking process in an inductively heatable cooking vessel, in which during cooking, temperatures or temperature changes are recorded and evaluated as frequencies or frequency changes of an alternating current effecting inductive heating to signal or to influence the temperature of the cooking vessel,
- the coil current (I) is measured by means of a current transformer 7, wherein the oscillating frequency (f) of typically 20 to 60 kHz is modulated by the rectified mains power supply and this signal leads to a frequency measuring circuit (3) which analyses the signal and establishes the oscillating frequency (f),
- the operating frequency of the induction inverter 5 is moved in particular in the range between 20 and 60 kHz, depending on the power level and the frequency f (that is, the reversal of the period length of a cycle) also varies over the rectified sine curve period,
- for slow cooking-dry processes (cooking material with low or average water content), the temperature (T) does not increase so rapidly and the stable frequency level during boiling (simmering) is used as a reference level to carry out calibration with respect to 100°C, and when the water has escaped, the frequency drops and the power of the cooking zone is switched off at a certain relative value (f1) with respect to 100°C,
- during regulation of the temperature of a pan or of a pot at constant temperature corresponding to a user setting N (in particular used for frying pans, frying and deep-frying in oil), a number of power levels are used and calibration curves f(T, P) for the power levels provided for use are thus consulted.

10. Method according to one of the preceding claims having at least one of the following further features:
- temperatures or temperature ratios or temperature changes or temperature curves or their first derivations are assigned to frequencies or frequency ratios or frequency changes or frequency curves or their first derivations or vice versa
- boiling detection: the power is reduced or switched off in low-inertia manner to a predetermined level when the content of the cooking vessel boils or simmers. Rapid boiling detection also operates as protection against boiling over.
- boiling dry or cooking dry detection: the power is switched off in low-inertia manner when the water has escaped from the cooking vessel or the temperature of the cooking vessel is too high. Fire and vessel damage are avoided.

11. Device for thermal monitoring of an inductively heatable cooking vessel and for implementing the method according to one of claims 1 to 10, having
a) first means (4, 5) for providing an alternating current (I) effecting inductive heating,
b) second means (3) for establishing the frequency (f), which is influenced by the cooking vessel (8), of the alternating current (I) and
c) third means (2) for signalling or controlling the temperature (T) of the cooking vessel (8) as a function of the frequency (f) of the alternating current (I), **characterised in that**
d) the third means (2) have first storage means, with which predetermined rapid changes of frequency-time curves (f(t)) or predetermined changes of first derivations (f'(t)) of frequency-time curves (f(t)) can be stored which as reference data represent in particular boiling or simmering of a cooking material located in the cooking vessel (8) or boiling dry of the cooking vessel (8) or cooking dry of the cooking material located therein, and **in that**
e) the third means (2) have second storage means, with which predetermined frequency-temperature curves (f(T)) or frequency ratio-temperature curves (f/f start(T)) can be stored, in particular per cooking vessel property or power.

12. Device according to claim 11, in which input means (1), with which the user may input required temperatures (T) or programs, in particular cooking programs containing temperatures (T), or powers (P) or cooking vessels (8) or their properties, are assigned to the third means (2).

13. Device according to claim 11 or claim 12, in which the third means (2) have computing means, with which the frequencies (f) established using the second means (3) and the data stored using the first and second storage means and the data input using the input means (1) can be converted to alternating currents (I) or corresponding powers (P) which influence the temperature (T) of the cooking vessel (8) according to the input or stored data, wherein in particular the influencing of temperature (T) consists in its predetermined reduction on established boiling or established boiling dry or cooking dry or in its setting or maintenance of correspondingly input user data.

14. cooking appliance having at least one device according to one of claims 11 to 13.

## Revendications

1. Procédé de surveillance thermique d'un récipient de cuisson apte à être chauffé inductivement par la surveillance de la fréquence (f) soumise à l'influence du récipient de cuisson du courant alternatif (I) produisant le chauffage inductif,
a)dans lequel la surveillance à des températures (T) a lieu par l'attribution de fréquences prédéterminées (f) ou de rapports de fréquences (f/f-start) à des températures prédéterminées (T) ou inversement, **caractérisé en ce que**
b) la surveillance se rapportant à des modifications brusques de la caractéristique de température-temps (T(t)) a lieu comme la surveillance se rapportant à des modifications brusques de la caractéristique fréquence-temps (f(t)) et
c) la fréquence (f) est mesurée lorsque la tension du réseau a atteint son maximum.

2. Procédé selon la revendication 1, dans lequel a)la surveillance se rapportant à l'ébullition ou la cuisson d'un aliment à cuire se trouvant dans le récipient de cuisson ou à la cuisson à vide du récipient de cuisson respectivement la cuisson à sec de l'aliment à cuire se trouvant dans celui-ci a lieu comme surveillance se rapportant à des modification brusques prédéterminées de la caractéristique fréquence-temps (f(t)) ou à des modifications prédéterminées ou valeurs absolues de la première dérivation (f'(t)) de la caractéristique fréquence-temps (f(t)).

3. Procédé selon la revendication 2, dans lequel a)la surveillance se rapportant à l'ébullition ou à la cuisson a lieu comme la surveillance se rapportant à une modification brusque prédéterminée de la caractéristique fréquence-temps (f(t)) depuis la direction d'une fréquence diminuant linéairement (f) en direction d'une fréquence constante (f) ou se rapportant à une modification prédéterminée de la première dérivation (f'(t)) de la caractéristique fréquence-temps (f(t)) depuis la direction d'une valeur négative en direction d'une valeur de zéro ou à une valeur prédéterminée de la première dérivation (f'(t)) de la caractéristique fréquence-temps (f(t)), ou dans lequel b) la surveillance se rapportant à la cuisson à vide ou à sec comme surveillance se rapportant à une modification brusque prédéterminée de la caractéristique fréquence-temps (f(t)) depuis la direction d'une fréquence constante (f) dans la direction d'une fréquence diminuant linéairement (f) ou à une modification prédéterminée de la première dérivation (f'(t)) de la courbe fréquence-temps (f(t)) depuis la direction d'une valeur de zéro en direction d'une valeur négative ou à une valeur prédéterminée de la première dérivation (f'(t)) de la caractéristique fréquence-temps (f(t)).

4. Procédé selon la revendication 2 ou la revendication 3, dans lequel la ou les modifications brusques prédéterminées de la caractéristique fréquence-temps (f(t)) se situent dans ou directement après le passage de la caractéristique de fréquence en diminution (f(t)) dans la caractéristique de fréquence constante (f(t)) ou de la caractéristique de fréquence constante (f(t)) dans la courbe de fréquence en diminution f(t).

5. Procédé selon l'une des revendications 2 à 4, dans lequel le courant alternatif (I) respectivement la puissance correspondante (P) est réduit à une valeur prédéterminée, en particulier est coupé lorsque, lors de la surveillance, une ou plusieurs modifications ont été détectées qui coïncident avec une ou plusieurs modifications prédéterminées.

6. Procédé selon l'une des revendications précédentes, dans lequel l'attribution des fréquences (f) ou des rapports de fréquences (f/f-start) aux températures (T) a lieu en fonction de caractéristiques prédéterminées, en particulier de caractéristiques de matériau, du récipient de cuisson, qui sont indiquées notamment pour l'utilisation ou qui sont demandées par l'utilisateur, ou bien dans lequel l'attribution des fréquences (f) ou des rapports de fréquences (f/f-start) aux températures (T) a lieu en fonction de puissances prédéterminées.

7. Procédé selon l'une des revendications précédentes, dans lequel, en supposant que le récipient de cuisson, au début, se trouve à la température ambiante (T-start), à laquelle est associée une fréquence de départ (f-start), la valeur de mesure est exprimée comme fréquence relative (f-rel) comme quotient (f/f-start) de la fréquence (f) et de la fréquence de départ (f-start),
où peuvent être évités en particulier les écarts entre des récipients de cuisson différents en raison du niveau de fréquence relatif, où en particulier la valeur de la fréquence relative (f-rel) pour 250 °C se situe environ à 0,83 pour un registre large de récipients de cuisson qui sont conseillés à l'utilisateur lors de l'utilisation de cette méthode,
ou bien où en particulier les caractéristiques du récipient de cuisson sont indiquées pour l'utilisation ou sont demandées par l'utilisateur.

8. Procédé selon l'une des revendications précédentes, dans lequel la température du récipient de cuisson est réglée à une valeur souhaitée ou est maintenue à une valeur souhaitée, en ce que
- la fréquence (f) est continuellement surveillée,
- il est associée à la fréquence (f) ou au rapport de fréquences (f/f-start) en fonction de la puissance (P) actuellement associée et du récipient de cuisson actuellement associée continuellement une température (T),
- l'écart entre la température associée et la température souhaitée (T) est déterminée continuellement et
- d'une manière correspondante à l'écart, une des puissances pouvant être attribuées est sélectionnée.

9. Procédé selon l'une des revendications précédentes avec au moins une des autres caractéristiques suivantes ;
- la température est mesurée et déterminée directement dans le fond du récipient de cuisson à proximité de l'aliment à cuire,
- il n'est pas prévu de canal de transmission séparé pour des données de mesure du récipient de cuisson à la plaque de cuisson,
- le procédé est utilisé pour la surveillance ou la commande du processus de cuisson dans un récipient de cuisson apte à être chauffé inductivement dans lequel, pendant la cuisson, des températures ou des modifications de la température sont détectées et évaluées comme fréquences ou modifications de fréquence d'un courant alternatif produisant le chauffage inductif, pour signaler la température du récipient de cuisson ou pour agir sur celle-ci,
- le courant de bobine (I) est mesuré au moyen d'un convertisseur de courant (7), où la fréquence d'oscillation (f) d'une manière typique de 20 à 60 kHz est modulé avec l'alimentation du courant de secteur redressée, et ce signal mène à un montage de mesure de fréquence (3) qui analyse le signal et détermine la fréquence d'oscillation (f),
- la fréquence de fonctionnement du convertisseur continu-alternatif à induction (5) est notamment dans la plage entre 20 et 60 kHz, en fonction du niveau de puissance, et la fréquence f (c'est-à-dire l'inversion de la durée de période d'un cycle) varie également sur la période de courbe sinusoïdale redressée,
- pour des processus de cuisson à sec plus lents (aliments à cuire d'une teneur en eau réduite ou moyenne) la température (T) n'augmente pas aussi rapidement, et le niveau de fréquence stable pendant l'ébullition (la cuisson) est pris comme niveau de référence pour procéder à un calibrage relativement à 100 °C et, lorsque l'eau s'est échappée, la fréquence chute, et la puissance de la zone de cuisson est coupée à une valeur relative déterminée (fl) relativement à 100 °C,
- lors de la régulation de la température d'un poêle ou d'une casserole à une température constante d'une manière correspondante à une régulation par l'utilisateur N (en particulier utilisée pour des poêles, le rôtissage et le frittage dans de l'huile), un nombre de niveaux de puissance sont utilisés, et à cette fin, des courbes de calibrage (f(T, P) pour les niveaux de puissance prévus pour l'utilisation sont utilisées.

10. Procédé selon l'une des revendications précédentes, avec au moins une des autres caractéristiques suivantes :
- à des fréquences ou des rapports de fréquences ou des modifications de fréquences ou des courbes de fréquences ou leurs premières dérivations sont associées des températures ou des rapports de températures ou des modifications de température ou des courbes de température ou leurs premières dérivations ou inversement
- détection d'ébullition : la puissance est réduite ou coupée, d'une manière appauvrie en inertie, à un niveau prédéterminé lorsque le contenu du récipient de cuisson entre en ébullition ou en cuisson, La détection rapide de l'ébullition fonctionne également comme protection contre un débordement.
- détection de cuisson à vide ou à sec : la puissance est coupée d'une manière appauvrie en inertie lorsque l'eau s'est échappée du récipient de cuisson ou lorsque la température du récipient de cuisson est trop élevée. Le feu et des endommagements du récipient sont évités.

11. Dispositif de surveillance thermique d'un récipient de cuisson pouvant être chauffé inductivement et pour la mise en oeuvre du procédé selon l'une des revendications 1 à 10, avec
a) des premiers moyens (4, 5) pour la mise à disposition d'un courant alternatif (I) provoquant un échauffement inductif,
b) des deuxièmes moyens (3) pour la détermination de la fréquence (f) soumise à l'influence du récipient de cuisson (8) du courant alternatif (I) et
c) des troisièmes moyens (2) pour la signalisation ou la commande de la température (T) du récipient de cuisson (8) en fonction de la fréquence (f) du courant alternatif (I),
**caractérisé en ce que**
d) les troisièmes moyens (2) présentent des premiers moyens de stockage au moyen desquels des modifications brusques prédéterminées de caractéristiques fréquence-temps (f(t)) ou des modifications prédéterminées de premières dérivations (f'(t)) de caractéristiques fréquence-temps (f(t)) peuvent être stockées qui, en tant que données de référence, représentent en particulier une ébullition ou une cuisson d'un aliment à cuire se trouvant dans le récipient de cuisson (8) ou une cuisson à vide du récipient de cuisson (8) respectivement une cuisson à sec de l'aliment à cuire se trouvant dans celui-ci, et **en ce que**
e) les troisièmes moyens (2) présentent des deuxièmes moyens de stockage au moyen desquels des caractéristiques de fréquence-température prédéterminées (f(T)) ou des caractéristiques de rapport de fréquences-température (f/f-start(T)) peuvent être stockées, en particulier selon la propriété ou puissance du récipient de cuisson.

12. Dispositif selon la revendication 11, dans lequel sont associés aux troisièmes moyens (2) des moyens d'entrée (1), par lesquels l'utilisateur peut entrer des températures souhaitées (T) ou des programmes, en particulier des programmes de cuisson contenant les températures (T), ou des puissances (P) ou des récipients de cuisson (8) respectivement leurs caractéristiques.

13. Dispositif selon la revendication 11 ou la revendication 12, dans lequel les troisièmes moyens (2) présentent des moyens de calcul au moyen desquels les fréquences (f) déterminées par les deuxièmes moyens (3) et les données stockées avec les premiers et deuxièmes moyens de stockage et les données entrées par les moyens d'entrée (1) peuvent être calculées en courants alternatifs (I) respectivement puissances correspondantes (P), qui agissent sur la température (T) du récipient de cuisson (8) conformément aux données entrées ou stockées, où notamment l'influence sur la température (T) consiste à son abaissement prédéterminé lors de la détermination d'une ébullition ou d'une cuisson à vide ou à sec déterminée ou dans sa régulation ou son maintien conformément à des données d'utilisateur entrées.

14. Appareil de cuisson avec au moins un dispositif selon l'une des revendications 11 à 13.
